# EUROPÄISCHE PATENTSCHRIFT

(11) **EP 2 093 149 B1**
(45) Veröffentlichungstag und Bekanntmachung des Hinweises auf die Patenterteilung: **14.09.2011**
(21) Anmeldenummer: 08151835.9
(22) Anmeldetag: 22.02.2008
(51) Int. Cl.: B65C 1/02, B65C 9/18, B65C 9/40, B65C 9/42

(54) **Verfahren zum Aufbringen eines Etiketts**
Method for applying a label
Procédé pour appliquer une étiquette

(43) Veröffentlichungstag der Anmeldung: 26.08.2009
(73) Patentinhaber: Rowa Automatisierungssysteme GmbH, 53539 Kelberg (DE)
(72) Erfinder: Düngenheim, Heinrich, 56754 Roes (DE)
(74) Vertreter: Zenz

(56) Entgegenhaltungen:
- DE-A1- 3 715 920
- GB-A- 2 326 497
- US-A- 5 040 461
- US-A- 5 342 461
- US-B1- 6 786 263

## Beschreibung

Die Erfindung betrifft ein Verfahren zum Aufbringen eines Etiketts auf eine Oberfläche eines Gegenstands, wobei eine Mehrzahl von auf ihrer Oberseite bedruckbaren und auf ihrer Unterseite mit einer Haftschicht versehenen Etiketten vorgegebener Größe auf einem Trägerband bereitgestellt werden, das Trägerband mit den Etiketten durch eine Druck- und Spendevorrichtung hindurch und um eine Spendekante herum geführt und in einer Vorschubrichtung derart bewegt wird, dass ein über die Spendekante hinweg bewegtes Etikett von dem Trägerband abgehoben wird, und das Etikett anschließend auf die Oberfläche des Gegenstands aufgebracht wird.

Eine Vielzahl gleichartiger Etiketten werden üblicherweise auf einem Trägerband, d. h. einer Trägerpapierbahn, bereitgestellt. Eine solche Etiketten tragende Trägerbandrolle wird dann in eine Druck- und Spendevorrichtung (auch Etikettendrucker genannt) eingelegt, beispielsweise den im US 5 040 461 A offenbarten Etikettendrucker oder einen Etikettendrucker vom Typ AP 5.4 der Firma Avery Dennison. Die von der Rolle ablaufende Trägerpapierbahn wird in dem Etikettendrucker zwischen einer Druckwalze (an der Unterseite der Papierbahn) und einem Druckkopf (an der Oberseite der Papierbahn und der Etiketten) hindurchgeführt, dann über eine die Trägerpapierbahn nach unten scharf umlenkende Spendekante herumgeführt und schließlich auf einem Aufwickler aufgewickelt. Beim Herumführen der Trägerpapierbahn um die Spendekante herum werden die Etiketten von der Papierbahn abgehoben ("gespendet").

Bei einer bekannten Anwendung eines solchen Etikettendruckers wird der Drucker zum Bedrucken und Spenden einzelner gleichformatiger Etiketten eingesetzt und derart in einer Gesamtanordnung positioniert, dass ein Etikett nach dem Abheben von der Trägerbahn an der Spendekante an eine dort positionierte ebene, horizontale Fläche, welche Bohrungen zum Ansaugen des Etiketts aufweist, angesaugt und auf eine ebene Oberfläche einer Packung, beispielsweise einer Arzneimittelpackung, aufgeklebt wird, indem die ebene Ansaugfläche auf die Oberfläche abgesenkt wird. Die Packung wird dabei üblicherweise von einer Transporteinrichtung, beispielsweise einem Förderband, zu derjenigen Position transportiert, an der die das bedruckte Etikett haltende Ansaugfläche herangeführt werden kann.

Die auf der Rolle vorhandenen Etiketten vorgegebener Größe können mit einer maximalen Anzahl von Zeilen vorgegebener Schriftgröße bedruckt werden. Hierbei ist die Schriftgröße so zu wählen, dass einerseits eine ausreichende Menge von Informationen aufgedruckt werden kann, andererseits die Informationen aber noch gut sichtbar bleiben.

Bei der erwähnten Anwendung für Arzneimittelpackung, die in Größe und Form stark variieren können und die beispielsweise von einem Apotheken-Kommissionier- und Lagerautomaten ausgelagert und zur Abgabe an einen Patienten oder Kunden der Apotheke bereitgestellt werden, ist die Größe der auf die Arzneimittelpackungen aufzubringen Etiketten so zu wählen, dass sie auf zumindest einen stark überwiegenden Teil der zu etikettierenden Oberflächen passen. Es ist zwar denkbar, dass ein auf einer relativ kleinen Oberfläche einer Arzneimittelpackung aufgeklebtes Etikett über den Seitenrand der Oberfläche übersteht und dann manuell um die Kante herumgefaltet wird; diese Fälle sollten jedoch möglichst minimiert werden. Darüber hinaus kann der Fall eintreten, dass die mit dem Etikett versehenen Packungen nach dem Etikettieren noch mit Hilfe von Transporteinrichtungen weiter transportiert werden, die über den Rand einer Packungsoberfläche überstehende Etiketten nicht tolerieren. Aus diesen Gründen wird vorzugsweise eine geringe Etikettgröße gewählt, mit der eine möglichst große Anzahl verschiedenartiger Arzneimittelpackungen etikettiert wird. Dies wiederum führt zu dem Nachteil, dass auf solchen relativ kleinen Etiketten relativ wenige Zeilen einer vorgegebenen Schriftgröße aufdruckbar sind. Deshalb werden üblicherweise Arzneimittelpackungen geringer Größe manuell etikettiert, wobei ein außerhalb des Lagerautomaten aufgestellter zweiter Etikettendrucker verwendet wird.

Es wäre hier vorstellbar, dass mehrere Etikettendrucker mit verschiedenen vorgegebenen Etikettgrößen bereitgestellt und dann automatisch in Abhängigkeit von der bekannten Packungsgröße ausgewählt werden. Dies bedeutet aber einen erhöhten apparativen Aufwand.

Aufgabe der Erfindung ist es daher, die genannten Nachteile zu vermeiden.

Diese Aufgabe wird erfindungsgemäß durch ein Verfahren mit den Merkmalen des Anspruchs 1 bzw. ein Verfahren mit den Merkmalen des Anspruchs 12 gelöst.

Bei der ersten Variante des erfindungsgemäßen Verfahrens zum Aufbringen eines Etiketts auf eine Oberfläche eines Gegenstands (vorzugsweise einer Arzneimittelpackung) werden zunächst mehrere auf ihrer Oberseite bedruckbare und auf ihrer Unterseite mit einer Haftschicht versehene Etiketten vorgegebener Größe auf einem Trägerband bereitgestellt. Bei der Haftschicht handelt es sich beispielsweise um eine Klebstoffschicht oder eine spezielle Oberflächenstruktur. Das Trägerband ist vorzugsweise auf einer Rolle aufgerollt. Die Etiketten haben vorzugsweise das gleiche Format; allerdings sind auch Ausführungsformen denkbar, bei denen Etiketten unterschiedlicher Größe bereitgestellt werden, wobei die Druck- und Spendevorrichtung jeweils Kenntnis über Art und Position der gerade durchlaufenden Etiketten hat. Das Trägerband mit den Etiketten wird durch eine Druck- und Spendevorrichtung hindurch und um eine Spendekante herum geführt und in einer Vorschubrichtung derart bewegt, dass ein über die Spendekante hinweg bewegtes erstes Etikett von dem Trägerband abgehoben wird. Die Spendekante ist eine Einrichtung, die für eine Krümmung des Trägerbands mit dem darauf befindlichen Etiketten derart sorgt, dass sich das Etikett abhebt. Die Spendekante weist somit einen vorgegebenen Radius der Abrundung auf, wobei der Radius von der Dicke der Etiketten und des Trägerbandes und der Beschaffenheit des Bandes, der Haftung der Etiketten auf dem Band und der Vorschubgeschwindigkeit abhängen kann. Die Kante braucht nicht durchgehend zu sein; sie kann in der Richtung quer zum Trägerband unterbrochen sein. Die Spendekante braucht im allgemeinsten Sinne auch keine Körperkante der Vorrichtung zu sein; sie kann auch funktionell von einem in einer Ebene quer zum Trägerband angeordneten Plättchen oder auch von einem aufgespannten Draht gebildet sein. Das abgehobene erste Etikett wird dann, wenn es an der Spendekante von dem Trägerband abgehoben ist, von einer Haltevorrichtung erfasst und vorübergehend gehalten. Das Trägerband wird mit einem nachfolgenden Etikett über die Spendekante in der Vorschubrichtung derart bewegt, dass das nachfolgende Etikett vom Trägerband abgehoben und mit einem vorgegebenen Versatz (vorzugsweise einem Versatz in der Vorschubrichtung) unter dem von der Haltevorrichtung gehaltenen vorhergehenden Etikett positioniert wird. Das von der Haltevorrichtung gehaltene vorhergehende Etikett wird derart relativ zu dem nachfolgenden Etikett bewegt, dass es mit seiner Haftschicht versetzt auf der Oberseite des nachfolgenden Etiketts fixiert wird. "Fixiert" meint hier, dass es unverrückbar haftet, aber noch nicht ganzflächig fest aufgeklebt zu sein braucht. Der Verbund der versetzt aufeinander fixierten Etiketten wird von der Haltevorrichtung erfasst und gehalten. Schließlich wird die Haltevorrichtung mit dem gehaltenen Verbund der versetzt aufeinander fixierten Etiketten derart zur Oberfläche des Gegenstands geführt, dass der Verbund auf der Oberfläche aufgebracht wird.

Bei einer Ausführungsform des erfindungsgemäßen Verfahrens handelt es sich im Kern um ein neuartiges Betreiben einer an sich bekannten, eingangs beschriebenen Druck- und Spendevorrichtung in Kombination mit einer ebenfalls an sich bekannten Haltevorrichtung für gespendete Etiketten. Das erfindungsgemäße Verfahren erlaubt die Verwendung nur einer einzigen Etikettenform einer relativ geringen Breite (in der Vorschubrichtung) zur Herstellung von Verbundetiketten nahezu beliebiger Breite. Die Gesamtbreite des Verbunds ist an die Dimension der mit dem Etikett zu versehenden Oberfläche des Gegenstands, beispielsweise der Arzneimittelpackung, anpassbar. Die Steuereinrichtung der Druck- und Spendevorrichtung ist vorzugsweise mit einer Steuereinrichtung für die Haltevorrichtung und einer Steuereinrichtung für den Automaten zum Bereitstellen der zu etikettierenden Gegenstände gekoppelt, und der Steuereinrichtung wird vorzugsweise eine Information über die Abmessungen des Gegenstands, insbesondere der zu etikettierenden Oberfläche zur Verfügung gestellt, so dass in Abhängigkeit davon entschieden werden kann, ob jeweils ein Etikett der vorgegebenen Größe bedruckt und aufgebracht werden soll oder ob mehrere Etiketten zu einem Verbund zusammengesetzt, bedruckt und aufgebracht werden sollen. Die erfindungsgemäße Betriebsweise überwindet sämtliche eingangs genannten Nachteile des Standes der Technik.

Eine bevorzugte Ausführungsform des erfindungsgemäßen Verfahrens ist dadurch gekennzeichnet, dass in dem Schritt e) nach dem Fixieren (des vorhergehenden Etiketts auf der Oberseite des nachfolgenden Etiketts) die Haltevorrichtung das vorhergehende Etikett freigibt und das nachfolgende Etikett mit dem darauf fixierten vorhergehenden Etikett mit dem Trägerband entgegen der Vorschubrichtung in die Druck- und Spendevorrichtung zurückgezogen und anschließend wieder in der Vorschubrichtung derart über die Spendekante hinweg bewegt wird, dass der Verbund der versetzt aufeinander fixierten Etiketten von dem Trägerband abgehoben wird. Vorzugsweise werden bei dem Zurückziehen die Etiketten mit dem darunter liegenden Trägerband derart zusammengepresst, dass die aufeinander liegenden Etiketten fest miteinander verbunden werden.

Die Etiketten eines Verbunds können nacheinander oder im Verbund bedruckt werden. Bei einer bevorzugten Ausführungsform wird das erste Etikett im Schritt b) bedruckt, d. h., wenn es erstmalig durch die Druck- und Spendevorrichtung hindurch geführt wird. Bei dieser Ausführungsform kann das nachfolgende Etikett oder jedes nachfolgende Etikett im Schritt e) nach dem Zurückziehen in die Druck- und Spendevorrichtung bedruckt werden. Dabei wird vorzugsweise nur noch derjenige Abschnitt des nachfolgenden Etiketts bedruckt, der nicht von dem vorhergehenden Etikett abgedeckt ist. Es ist auch denkbar, dass der Verbund der versetzt aufeinander klebenden Etiketten nur einmal bei der letztmaligen Ausführung des Schritts e) nach dem Zurückziehen des Verbunds in die Druck- und Spendevorrichtung bedruckt wird. Bei einer anderen Ausführungsform wird jedes Etikett dann bedruckt, wenn es zum ersten Mal in der Vorschubrichtung durch die Druck- und Spendevorrichtung hindurch bewegt wird. Die für das Bedrucken zu wählende Vorgehensweise hängt unter anderem davon ab, ob die Druckvorrichtung in der Lage ist, einen Stapel (Verbund) von mehreren Etiketten zu bedrucken. Das Bedrucken der nachfolgenden Etiketten nach deren Verbinden mit dem vorhergehenden Etikett hat zudem den Vorteil, dass ausgeschlossen ist, dass bereits bedruckte Abschnitte von dem vorhergehenden Etikett überdeckt werden.

Bei einer bevorzugten Ausführungsform des erfindungsgemäßen Verfahrens umfasst die Haltevorrichtung eine Ansaugvorrichtung, so dass das Etikett oder der Verbund - in dem Schritt c) bzw. dem Schritt f) - von der an der Oberseite des Etiketts angreifenden Ansaugvorrichtung erfasst und gehalten wird. Die Ansaugvorrichtung gestattet eine einfache Ausführung der Haltevorrichtung, wobei die ansaugende Fläche gleichzeitig als Andruckfläche zum Anpressen des Etiketts bzw. des Verbunds der Etiketten auf die Oberfläche des zu etikettierenden Gegenstands verwendet werden kann.

Vorzugsweise wird die Haltevorrichtung mit dem gehaltenen Verbund der versetzt aufeinander klebenden Etiketten im Schritt g) auf die Oberfläche des Gegenstands abgesenkt und der Verbund auf die Oberfläche angedrückt.

Bei der zweiten Variante des erfindungsgemäßen Verfahrens zum Aufbringen von Etiketten auf eine Oberfläche eines Gegenstands werden ebenfalls zunächst mehrere auf ihrer Oberseite bedruckbare und auf ihrer Unterseite mit einer Haftschicht versehene Etiketten vorgegebener Größe auf einem Trägerband bereitgestellt. Das Trägerband mit den Etiketten wird durch eine Druck- und Spendevorrichtung hindurchgeführt, bedruckt und um eine Spendekante herumgeführt und in einer Vorschubrichtung derart bewegt, dass ein über der Spendekante befindliches bedrucktes erstes Etikett von dem Trägerband abgehoben wird. Das abgehobene erste Etikett wird von einer Haltevorrichtung erfasst und derart zur Oberfläche des Gegenstands geführt, dass das erste Etikett an einer ersten Position auf der Oberfläche aufgebracht wird. Das Trägerband mit den Etiketten wird durch die Druck- und Spendevorrichtung hindurch und um die Spendekante herum geführt und in der Vorschubrichtung derart bewegt, dass ein über der Spendekante befindliches bedrucktes nachfolgendes Etikett von dem Trägerband abgehoben wird. Das abgehobene nachfolgende Etikett wird von der Haltevorrichtung erfasst und derart zur Oberfläche des Gegenstand geführt, dass das nachfolgende Etikett an einer gegenüber der ersten Position versetzten zweiten Position auf der Oberfläche aufgebracht wird. Bei diesen Schritten werden die Druck- und Spendevorrichtung, die Haltevorrichtung und eine den Gegenstand positionierende Transporteinrichtung von einer Steuereinrichtung in Abhängigkeit von der vorgegeben Größe der Etiketten gesteuert, so dass bei dem Schritt des Erfassens der abgehobenen Etiketten durch die Haltevorrichtung die Haltevorrichtung bei der Erfassung des ersten und des nachfolgenden Etiketts jeweils derart positioniert wird und/oder bei dem Schritt des Führens der Etiketten zu der Oberfläche des Gegenstands die Haltevorrichtung und der Gegenstand relativ zueinander derart positioniert werden, dass die Etiketten in einem vorgegeben Versatz einander überlappend auf die Oberfläche des Gegenstands aufgebracht werden. Dies bedeutet, dass bei verschiedenen Ausführungsformen entweder nur die Haltevorrichtung (relativ zur Spendekante) positioniert wird oder die Haltevorrichtung relativ zum Gegenstand positioniert wird oder der Gegenstand mittels der Transporteinrichtung relativ zur Haltevorrichtung positioniert wird oder mehrere der genannten Möglichkeiten parallel ausgeführt werden, um den vorgegebenen Versatz zu erreichen.

Die zweite Variante des erfindungsgemäßen Verfahrens hat gegenüber der ersten Variante den Vorteil, dass eine vorhandene Steuerung einer Druck- und Spendevorrichtung und einer Haltevorrichtung im Wesentlichen beibehalten werden kann. Der Steuerungsaufwand ist geringer, allerdings ist das zweimalige Führen der Haltevorrichtung zum Gegenstand erforderlich, was die Gesamtzeit der versetzten Aufbringung der Etiketten verlängert.

Wie bereits bei der ersten Variante können auch bei der zweiten Variante mehr als zwei Etiketten versetzt auf die Oberfläche aufgebracht werden, indem die Schritte für das nachfolgende Etikett mehrfach wiederholt werden.

Bei einer bevorzugten Ausführungsform der zweiten Variante wird die Haltevorrichtung stets auf demselben Weg zur Oberfläche des Gegenstands hin geführt, wobei die Haltevorrichtung und der Gegenstand relativ zueinander positioniert werden, indem der Gegenstand mittels der Transporteinrichtung positioniert wird. Bei dieser einfachen Ausführungsform kann eine vorhandene Steuerung der Transporteinrichtung ausgenutzt werden.

Bei einer anderen Ausführungsform wird der Versatz dadurch erreicht, dass die Haltevorrichtung bei der Erfassung des ersten und des nachfolgenden Etiketts jeweils relativ zu der Spendekante derart unterschiedlich positioniert wird, dass die Etiketten in dem vorgegebenen Versatz bereits von der Haltevorrichtung erfasst werden. Diese Relativbewegung kann durch ein Positionieren der Haltevorrichtung oder auch durch ein Positionieren der Spendekante erreicht werden.

Vorteilhafte und/oder bevorzugte Weiterbildungen der Erfindung sind in den Unteransprüchen gekennzeichnet.

Im Folgenden wird die Erfindung anhand eines in der Zeichnung dargestellten bevorzugten Ausführungsbeispiels näher erläutert. In der Zeichnung zeigen:
Figur 1 eine schematische Darstellung einer das erfindungsgemäße Verfahren ausführenden Vorrichtung; und
Figur 2 eine schematische Darstellung eines Abschnitts eines Etiketten tragenden Trägerbandes, der um eine Spendekante herum geführt ist, sowie einer Etiketten haltenden Ansaugvorrichtung.

Die in Figur 1 schematisch dargestellte Anordnung umfasst einen auf einem Auflagetisch 20 positionierten Etikettendrucker 1 (hier auch als Druck- und Spendevorrichtung bezeichnet), ein Förderband 15 und eine eine Ansaugvorrichtung umfassende Haltevorrichtung 11. Das Förderband 15 transportiert einzelne Arzneimittelpackungen 16 unterschiedlicher Größe und Form in einer (zur Bildebene der Figur 1 senkrechten) waagerechten Ebene. Auf eine nach oben weisende Oberfläche 17 der Arzneimittelpackung 16 soll ein Etikett aufgebracht werden. Die Haltevorrichtung 11 ist an einer (in Figur 1 nicht dargestellten) Führungs- und Antriebsvorrichtung befestigt und kann in der durch die Pfeile 14 dargestellten Richtung abwärts und aufwärts bewegt werden. Die Haltevorrichtung 11 kann ihrer Unterseite 12 ein Etikett ansaugen, so dass dieses Etikett mit seiner nach unten weisenden Klebeschicht gehalten wird.

Bei dem in Figur 1 in einer schematischen Querschnittsansicht dargestellten Etikettendrucker 1 handelt es sich beispielsweise um den Etikettendrucker AP 5.4 der Firma Avery Dennison. Die Details dieses Druckers sind beispielsweise in den auf der Internetseite der Firma Avery Dennison Printer Systems veröffentlichten Dokumentationen beschrieben. Hier sollen nur diejenigen Merkmale des Druckers näher beschrieben werden, die für die Erfindung wesentlich sind. Der Etikettendrucker 1 enthält eine Rolle 2 eines eine Vielzahl von Etiketten tragenden Trägerbandes 3. Dass die Etiketten tragende Trägerband 3 wird von der Rolle über verschiedene Spann- und Umlenkvorrichtungen durch einen Drucker, insbesondere zwischen einer Druckwalze an der Unterseite des Trägerbandes und einem Druckkopf 8 an der Oberseite des Trägerbandes, hindurchgeführt. Anschließend wird das Trägerband 5 um eine Spendekante 7 herum nach unten umgelenkt und über weitere Umlenkvorrichtungen einem Aufwickler 6 zugeführt, der das leere (verbrauchte) Trägerband aufwickelt. Das die Etiketten tragende Trägerband 5 wird derart um die Spendekante 7 herum geführt, dass sich beim Bewegen des Trägerbands in einer durch den Pfeil 18 angezeigten Vorschubrichtung die Etiketten 4 von dem Trägerband 5 abheben und an einer vorgegebenen Stelle (vorn) aus dem Etikettendrucker 1 austreten. Bei dem in Figur 1 dargestellten Ausführungsbeispiel ist der Drucker ein Thermotransferdrucker, bei dem eine zum Drucken benötigte Folie von einem ersten Wickelteller 10 abgewickelt, durch den Drucker unter dem Druckkopf hindurch geführt und dann von einem zweiten Wickelteller 9 wieder aufgewickelt wird.

Die Steuereinrichtung (in Figur 1 nicht dargestellt) des Etikettendruckers 1 gestattet ein Bedrucken der auf dem Trägerband 5 gehaltenen Etiketten, wobei diese Zeile für Zeile bei ihrer Bewegung in Vorschubrichtung 18 bedruckt werden können. Die Steuereinrichtung kann den Etikettendrucker 1 darüber hinaus so betreiben, dass das Trägerband durch die Druckeinheit geführt wird, ohne dass die Etiketten dabei bedruckt werden. Darüber hinaus kann der Etikettendrucker 1 auch das Trägerband entgegen der Vorschubrichtung 18 bewegen, so dass ein bereits über die Spendekante 7 hinweg bewegtes, aber noch zum Teil auf dem Trägerband 5 befindliches Etikett 4 wieder in den Etikettendrucker 1 zurückgezogen und dort bedruckt werden kann.

Sobald ein Etikett 4 beim Bewegen des Trägerbands 5 in der Vorschubrichtung 18 über die Spendekante 7 hinausgetreten ist und nur noch in einem sehr schmalen Streifen auf der Trägerbandoberfläche haftet, nähert sich die Ansaugvorrichtung 11 der Oberseite des Etiketts 4 derart an, dass das Etikett in Richtung des Pfeils 13 an die Unterseite 12 der Ansaugvorrichtung angesaugt wird. Die Unterseite 12 weist zu diesem Zweck Lufteintrittsöffnungen auf. Diese Öffnungen sind mit einer Saugpumpe derart gekoppelt, dass ein zum Ansaugen eines Etiketts 4 ausreichender Luftstrom und ein zum Halten des Etiketts ausreichender Unterdruck erzeugt wird. Ein an der Unterseite 12 der Ansaugvorrichtung 11 gehaltenes Etikett 4 kann durch Abwärtsbewegung der Vorrichtung 11 auf die Oberseite 17 einer Arzneimittelpackung 16 aufgepresst werden, so dass es darauf haftet. Zusätzlich können mit der Ansaugvorrichtung 11 noch (in Figur 1 nicht gezeigte) Andruckrollen derart verbunden sein, dass diese nach dem Aufbringen des Etiketts auf die Oberfläche 17 der Packung 16 beim anschließenden Weiterbewegen des Förderbands 15 über die Packungsoberfläche 17 derart rollen, dass das Etikett fest an die Oberfläche 17 angedrückt wird.

Sofern mit Hilfe der in Figur 1 gezeigten Anordnung mehrere Etiketten versetzt zueinander auf die Oberseite 17 der Arzneimittelpackung mit Hilfe des erfindungsgemäßen Verfahrens aufgeklebt werden sollen, wird wie folgt vorgegangen. Das Verfahren wird hier zusätzlich unter Bezugnahme auf Figur 2 näher beschrieben.

Zunächst wird der Etikettendrucker 1 so angesteuert, dass er ein erstes Etikett, welches in Figur 2 mit dem Bezugszeichen 4A bezeichnet ist, bei gleichzeitiger Bewegung in Vorschubrichtung zeilenweise mittels der Druckvorrichtung bedruckt und anschließend über die Spendekante 7 derart hinwegbewegt, dass das bedruckte Etikett 4A aus dem Etikettendrucker 1 austritt. Mit Hilfe der Ansaugvorrichtung 11 wird das Etikett 4A an die Unterseite 12 angesaugt und gehalten. In Figur 2 ist das unter der schematisch dargestellten Ansaugvorrichtung 11 gehaltene Etikett 4A mit gestrichelten Umrisslinien (verdeckten Linien) dargestellt. Während die Ansaugvorrichtung 11 das erste Etikett 4A in der in Figur 2 dargestellten Position hält, wird der Etikettendrucker 1 veranlasst, das Trägerband 5 weiter in der Vorschubrichtung zu bewegen, bis ein nachfolgendes Etikett 4B zu einem größten Teil über die Spendekante 7 hinweggetreten ist. Während dieses Hinausschiebens des nachfolgenden Etiketts 4B bleibt die Unterseite 12 der Ansaugvorrichtung 11 mit dem anhaftenden vorhergehenden Etikett 4A in einem vorgegebenen Abstand oberhalb des nachfolgenden Etiketts 4B positioniert. Sobald das Etikett 4B ausreichend weit über die Spendekante 7 hinweggetreten ist, und einen vorgegebenen Versatz 19 (D) gegenüber dem gehaltenen Etikett 4A aufweist, wird der Transport in Vorschubrichtung eingestellt und die Haltevorrichtung 11 derart auf das nachfolgende Etikett 4B abgesenkt, dass das vorangegangene Etikett 4A auf der Oberseite des Etiketts 4B fixiert wird (anhaftet). Während dieses Vorgangs wird das weitere Bewegen des Trägerbands in der Vorschubrichtung 18 derart gestoppt, dass noch ein vorgegebener Teil des nachfolgenden Etiketts 4B an der Oberseite des Trägerbands haften bleibt. Dann wird der Ansaugdruck reduziert, so dass das auf dem nachfolgenden Etikett 4B fixierte vorhergehende Etikett 4A nicht mehr gehalten wird. Gleichzeitig wird das Trägerband 5 mit dem anhaftenden Etikettenverbund entgegen der Vorschubrichtung 18 in den Etikettendrucker 1 zurückgezogen, bis das versetzt unter dem ersten Etikett 4A haftende zweite Etikett 4B in demjenigen Bereich, in dem es nicht von dem Etikett 4A überdeckt ist, von der Druckeinrichtung des Etikettendruckers 1 bedruckt werden kann. Nach dem Bedrucken des Etikettenverbunds veranlasst die Steuereinrichtung, dass das Trägerband 5 wieder in der Vorschubrichtung 18 soweit bewegt wird, bis sich der Etikettenverbund unter der Ansaugvorrichtung 11 befindet, wobei noch ein schmaler Streifen jenseits der Spendekante auf dem Trägerband 5 gehalten wird. Wiederum wird der Etikettenverbund von der Ansaugvorrichtung 11 derart erfasst, dass er an der Unterseite 12 in einer (zumindest näherungsweise) horizontalen Ebene gehalten wird. Anschließend wird die Ansaugvorrichtung 11 in Richtung des Pfeils 14 derart bewegt, dass der Verbund der an der Unterseite 12 anhaftenden Etiketten auf die Oberseite 17 der Arzneimittelpackung 16 aufgebracht wird.

Figur 2 zeigt schematisch den Zustand, bei dem das nachfolgende Etikett 4B auf dem Trägerband 5 bereits zum überwiegenden Teil über die Spendekante 7 hinwegbewegt worden ist, so dass es unter dem vorhergehenden Etikett 4A, welches von der Vorrichtung 11 gehalten wird, positioniert ist, wobei es einen Versatz 19 aufweist. In Figur 2 sind noch zwei weitere nachfolgende Etiketten 4C und 4D dargestellt, die entweder separat als nächster Verbund von zwei Etiketten oder als Verbund von vier Etiketten genutzt werden können.

## Patentansprüche

1. Verfahren zum Aufbringen eines Etiketts auf eine Oberfläche (17) eines Gegenstands (16), wobei:
a) eine Mehrzahl von auf ihrer Oberseite bedruckbaren und auf ihrer Unterseite mit einer Haftschicht versehenen Etiketten (4A - 4D) vorgegebener Größe auf einem Trägerband (5) bereitgestellt wird,
b) das Trägerband (5) mit den Etiketten (4A - 4D) durch eine Druck- und Spendevorrichtung (1) hindurch und um eine Spendekante (7) herum geführt und in einer Vorschubrichtung (18) derart bewegt wird, dass ein über der Spendekante (7) befindliches erstes Etikett (4) zumindest teilweise von dem Trägerband (5) abgehoben wird,
c) das abgehobene erste Etikett (4A) von einer Haltevorrichtung (11) erfasst und vorübergehend gehalten wird,
d) das Trägerband mit einem nachfolgenden Etikett (4B) über die Spendekante (7) in der Vorschubrichtung (18) derart bewegt wird, dass das nachfolgende Etikett (4B) vom Trägerband zumindest teilweise abgehoben und mit einem vorgegebenen Versatz unter dem von der Haltevorrichtung (11) gehaltenen vorhergehenden Etikett (4A) positioniert wird,
e) das von der Haltevorrichtung gehaltene, vorhergehende Etikett (4A) derart relativ zu dem nachfolgenden Etikett (4B) bewegt wird, dass es mit seiner Haftschicht versetzt auf der Oberseite des nachfolgenden Etiketts fixiert wird,
f) der Verbund der versetzt aufeinander fixierten Etiketten von der Haltevorrichtung (11) erfasst und gehalten wird, und
g) die Haltevorrichtung (11) mit dem gehaltenen Verbund der versetzt aufeinander fixierten Etiketten derart zur Oberfläche (17) des Gegenstands (16) geführt wird, dass der Verbund auf der Oberfläche (17) aufgebracht wird.

2. Verfahren nach Anspruch 1, **dadurch gekennzeichnet, dass** im Schritt e) nach dem Fixieren die Haltevorrichtung (11) das vorhergehende Etikett (4A) freigibt und das nachfolgende Etikett (4B) mit dem darauf fixierten vorhergehenden Etikett (4A) mit dem Trägerband entgegen der Vorschubrichtung (18) in die Druck- und Spendevorrichtung (1) zurückgezogen und anschließend wieder in der Vorschubrichtung (18) derart über die Spendekante (7) hinweg bewegt wird, dass der Verbund der versetzt aufeinander fixierter Etiketten von dem Trägerband (5) abgehoben wird.

3. Verfahren nach Anspruch 2, **dadurch gekennzeichnet, dass** dann, wenn im Schritt e) das nachfolgende Etikett (4B) mit dem darauf fixierten vorhergehenden Etikett (4A)mit dem Trägerband entgegen der Vorschubrichtung in die Druck- und Spendevorrichtung (1) zurückgezogen wird, die Etiketten auf dem darunter liegenden Trägerband derart zusammengepresst werden, dass die Etiketten fest aufeinander haften.

4. Verfahren nach Anspruch 2 oder 3, **dadurch gekennzeichnet, dass** vor dem Schritt g) die Schritte d) bis f) für wenigstens ein weiteres versetzt zu dem Verbund hinzuzufügendes Etikett wiederholt werden, so dass mehr als zwei Etiketten versetzt aufeinander fixiert im Schritt g) zur Oberfläche (17) des Gegenstands geführt werden.

5. Verfahren nach Anspruch 4, **dadurch gekennzeichnet, dass** das erste Etikett im Schritt b) bedruckt wird.

6. Verfahren nach Anspruch 5, **dadurch gekennzeichnet, dass** jedes nachfolgende Etikett im Schritt e) nach dem Zurückziehen in die Druck- und Spendevorrichtung (1) bedruckt wird.

7. Verfahren nach Anspruch 6, **dadurch gekennzeichnet, dass** im Schritt e) nur noch derjenige Abschnitt des nachfolgenden Etiketts (4B) bedruckt wird, der nicht von dem vorhergehenden Etikett (4A) abgedeckt ist.

8. Verfahren nach Anspruch 2 oder 3, **dadurch gekennzeichnet, dass** der Verbund der versetzt aufeinander fixierten Etiketten nur einmal bei der letztmaligen Ausführung des Schritts e) nach dem Zurückziehen des Verbunds in die Druck- und Spendevorrichtung (1) bedruckt wird.

9. Verfahren nach einem der Ansprüche 1 - 4, **dadurch gekennzeichnet, dass** jedes Etikett dann bedruckt wird, wenn es zum ersten Mal in der Vorschubrichtung (18) durch die Druckund Spendevorrichtung (1) hindurch bewegt wird.

10. Verfahren nach einem der Ansprüche 1 - 9, **dadurch gekennzeichnet, dass** die Haltevorrichtung (11) eine Ansaugvorrichtung umfasst, so dass das Etikett oder der Verbund - in dem Schritt c) beziehungsweise dem Schritt f) - von der an der Oberseite des Etiketts angreifenden Ansaugvorrichtung erfasst und gehalten wird.

11. Verfahren nach einem der Ansprüche 1 - 10, **dadurch gekennzeichnet, dass** die Haltevorrichtung (11) mit dem gehaltenen Verbund der versetzt aufeinander fixierten Etiketten im Schritt g) auf die Oberfläche (17) des Gegenstands abgesenkt wird und den Verbund auf die Oberfläche andrückt.

12. Verfahren zum Aufbringen von Etiketten auf eine Oberfläche (17) eines Gegenstands (16), wobei:
a) eine Mehrzahl von auf ihrer Oberseite bedruckbaren und auf ihrer Unterseite mit einer Haftschicht versehenen Etiketten (4A 4D) vorgegebener Größe auf einem Trägerband (5) bereitgestellt werden,
b) das Trägerband (5) mit den Etiketten (4A - 4D) durch eine Druck- und Spendevorrichtung (1) hindurch geführt, bedruckt und um eine Spendekante (7) herum geführt und in einer Vorschubrichtung (18) derart bewegt wird, dass ein über der Spendekante (7) befindliches bedrucktes erstes Etikett (4) von dem Trägerband (5) abgehoben wird,
c) das abgehobene erste Etikett (4A) von einer Haltevorrichtung (11) erfasst und derart zur Oberfläche (17) des Gegenstands (16) geführt wird, dass das erste Etikett (4A) an einer ersten Position auf der Oberfläche (17) aufgebracht wird,
d) das Trägerband (5) mit den Etiketten (4A - 4D) durch die Druck- und Spendevorrichtung (1) hindurch und um die Spendekante (7) herum geführt und in der Vorschubrichtung (18) derart bewegt wird, dass ein über der Spendekante (7) befindliches bedrucktes nachfolgendes Etikett (4B) von dem Trägerband (5) abgehoben wird,
e) das abgehobene nachfolgende Etikett (4B) von der Haltevorrichtung (11) erfasst und derart zur Oberfläche (17) des Gegenstands (16) geführt wird, dass das nachfolgende Etikett (4B) an einer gegenüber der ersten Position versetzten zweiten Position auf der Oberfläche (17) aufgebracht wird,
wobei die Druck- und Spendevorrichtung (1), die Haltevorrichtung (11) und eine den Gegenstand (16) positionierende Transporteinrichtung (15) von einer Steuereinrichtung in Abhängigkeit von der vorgegebenen Größe der Etiketten gesteuert werden, so dass in den Schritten c) und e) die Haltevorrichtung bei der Erfassung des ersten und des nachfolgenden Etiketts jeweils derart positioniert wird und/oder die Haltevorrichtung und der Gegenstand bei dem Aufbringen der Etiketten relativ zueinander derart positioniert werden, dass die Etiketten in einem vorgegebenen Versatz einander überlappend auf die Oberfläche (17) des Gegenstands (16) aufgebracht werden.

13. Verfahren nach Anspruch 12, **dadurch gekennzeichnet, dass** die Schritte d) und e) für weitere Etiketten wiederholt werden, so dass mehr als zwei Etiketten (4A - 4D) versetzt auf die Oberfläche (17) aufgebracht werden.

14. Verfahren nach Anspruch 12 oder 13, **dadurch gekennzeichnet, dass** die Haltevorrichtung stets auf demselben Weg zur Oberfläche des Gegenstands hin geführt wird und dass die Haltevorrichtung und der Gegenstand relativ zueinander positioniert werden, indem der Gegenstand mittels der Transporteinrichtung positioniert wird.

15. Verfahren nach Anspruch 12 oder 13, **dadurch gekennzeichnet, dass** die Haltevorrichtung bei der Erfassung des ersten und des nachfolgenden Etiketts jeweils relativ zu der Spendekante derart unterschiedlich positioniert wird, dass die Etiketten in dem vorgegebenen Versatz auf die Oberfläche des Gegenstands aufgebracht werden.

## Claims

1. A method of applying a label to a surface (17) of an article (16), wherein:
a) a plurality of labels (4A - 4D) of predetermined size, which are printable on their upper surface and are provided on their lower surface with an adhesive layer, are provided on a carrier strip (5),
b) the carrier strip (5) with the labels (4A - 4D) is guided through a printing and dispensing device (1) and around a dispensing edge (7) and moved in a feed direction (18) such that a first label located above the dispensing edge (7) is lifted away at least partially from the carrier strip,
c) the lifted first label (4A) is gripped by a holding device (11) and temporarily held,
d) the carrier strip with a subsequent label (4B) is moved over the dispensing edge (7) in the feed direction (18) such that the subsequent label (4B) is at least partially lifted away from the carrier strip and positioned with a predetermined offset beneath the preceding label (4A) held by the holding device (11),
e) the preceding label (4A) held by the holding device is moved relative to the subsequent label (4e) such that it is fixed in an offset position with its adhesive layer to the upper surface of the subsequent label,
f) the composite unit comprising the labels fixed to one another in an offset position is gripped by the holding device (11) and held and
g) the holding device (11) with the held composite unit of the labels fixed to one another in an offset position is guided towards the surface (17) of the article (16) such that the composite unit is applied to the surface (17).

2. A method as claimed in claim 1, **characterised in that** in step e), after the fixing step, the holding device (11) releases the preceding label (4A) and the subsequent label (4B) with the preceding label (4A) fixed on it is withdrawn opposite to the feed direction (18) into the printing and dispensing device (1) and is then moved again in the feed direction beyond the dispensing edge (7) such that the composite unit of the labels fixed to one another in an offset position is lifted up from the carrier strip (5).

3. A method as claimed in claim 2, **characterised in that** when in step e) the subsequent label (4B) with the preceding label (4A) fixed to it is withdrawn with the carrier strip opposite to the feed direction into the printing and dispending device (1), the labels on the carrier strip situated beneath them are pressed together such that the labels firmly adhere to one another.

4. A method as claimed in claim 2 or 3, **characterised in that** before step g), steps d) to f) are repeated for at least one further label to be added to the composite unit in an offset position so that more than two labels fixed to one another in an offset position are guided in step g) to the surface (17) of the article.

5. A method as claimed in claim 4, **characterised in that** the first label is printed in step b).

6. A method as claimed in claim 5, **characterised in that** each subsequent label is printed in step e) after being withdrawn into the printing and dispensing device (1).

7. A method as claimed in claim 6, **characterised in that** in step e) only that section of the subsequent label (4B) which is not covered by the preceding label (4A) is printed.

8. A method as claimed in claim 2 or 3, **characterised in that** the composite unit of the labels fixed to one another in an offset position is printed only once when step e) is performed for the last time after the withdrawing of the composite into the printing and dispensing device (1).

9. A method as claimed in claimed in one of claims 1 to 4, **characterised in that** each label is printed when it is moved for the first time in the feed direction (18) through the printing and dispensing device (1).

10. A method as claimed in one of claims 1 to 9, **characterised in that** the holding device (11) includes a suction device so that the label or the composite unit is gripped and held by the suction device engaging the upper surface of the label in step c) or step f).

11. A method as claimed in one of claims 1 to 10, **characterised in that** the holding device (11) is lowered with the held composite unit of the labels fixed to one another in an offset position in step g) on to the surface (17) of the article and presses the composite unit against the surface.

12. A method of applying labels to a surface (17) of an article (16), wherein:
a) a plurality of labels (4A - 4D) of predetermined size, which are printable on their upper surface and are provided on their lower surface with an adhesive layer, are provided on a carrier strip (5),
b) the carrier strip (5) with the labels (4A to 4D) is guided through a printing and dispensing device (1), printed and guided around a dispensing edge (7) and moved in a feed direction (18) such that a printed first label (4) located above the dispensing edge (7) is lifted away from the carrier strip (5),
c) the lifted first label (4A) is gripped by a holding device and guided to the surface (17) of the article (16) such that the first label (4A) is applied to the surface (17) at a first position,
d) the carrier strip (5) with the labels (4A to 4D) is guided through the printing and dispensing device (1) and around the dispensing edge (7) and moved in the feed direction (18) such that a printed subsequent label (4B) located above the dispensing edge (7) is lifted away from the carrier strip (5),
e) the lifted, subsequent label (48) is gripped by the holding device (11) and guided to the surface (17) of the article (16) such that the subsequent label (4B) is applied to the surface (17) at a second position offset with respect to the first position,
wherein the printing and dispensing device (1), the holding device (11) and a transport device (15), which positions the article (16), are controlled by a control device in dependence on the predetermined size of the labels so that in steps c) and e) the holding device is positioned when gripping the first and the subsequent labels and/or the holding device and the article are positioned relative to one another during the application of the labels such that the labels are applied to the surface of the article (16) overlapping one another with a predetermined offset.

13. A method as claimed in claim 12, **characterised in that** steps d) and e) are repeated for further labels so that more than two labels (4A to 4D) are applied in an offset position to the surface (17).

14. A method as claimed in claim 12 or 13, **characterised in that** the holding device is always guided on the same path to the surface of the article and that the holding device and the article are positioned relative to one another by positioning the article by means of the transport device.

15. A method as claimed in claim 12 or 13, **characterised in that** when gripping the first and the subsequent label the holding device is differently positioned relative to the dispensing edge such that the labels are applied to the surface of the article with the predetermined offset.

## Revendications

1. Procédé pour appliquer une étiquette sur une surface (17) d'un objet (16), dans lequel :
a) une pluralité d'étiquettes (4A à 4D) imprimables sur leur face supérieure et pourvues sur leur face inférieure d'une couche adhésive, d'une taille prédéfinie, est préparée sur une bande de support (5),
b) la bande de support (5) avec les étiquettes (4A à 4D) est guidée à travers un dispositif d'impression et de distribution (1) et autour d'une arête de distribution (7) et déplacée dans un sens d'avancement (18) tel qu'une première étiquette (4) se trouvant sur l'arête de distribution (7) soit détachée au moins partiellement de la bande de support (5),
c) la première étiquette détachée (4A) est saisie par un dispositif de retenue (11) et soutenue de manière transitoire,
d) la bande de support est déplacée avec une étiquette suivante (4B) sur l'arête de distribution (7) dans le sens d'avancement (18) de sorte que l'étiquette suivante (4B) soit détachée au moins partiellement de la bande de support et soit positionnée avec un décalage prédéfini en dessous de l'étiquette précédente (4A) soutenue par le dispositif de retenue (11),
e) l'étiquetteprécédente (4A) soutenue par le dispositif de retenue est déplacée par rapport à l'étiquette suivante (4B) de manière à être fixée par sa couche adhésive en décalage sur la face supérieure de l'étiquette suivante,
f) l'assemblage des étiquettes fixées l'une sur l'autre en décalage est saisi et soutenu par le dispositif de retenue (11), et
g) le dispositif de retenue (11) avec l'assemblage soutenu des étiquettes fixées l'une sur l'autre en décalage est guidé vers la surface (17) de l' obj et (16) de sorte que l'assemblage soit appliqué sur la surface (17).

2. Procédé selon la revendication 1, **caractérisé en ce qu'**à l'étape e), après la fixation, le dispositif de retenue (11) libère l'étiquette précédente (4A) et l'étiquette suivante (4B) avec l'étiquette précédente (4A) qui y est fixée est retirée avec la bande de support à l'encontre du sens d'avancement (18) dans le dispositif d'impression et de distribution (1), puis re-déplacée dans le sens d'avancement (18) sur l'arête de distribution (7) de sorte que l'assemblage des étiquettes fixées l'une sur l'autre en décalage soit détaché de la bande de support (5).

3. Procédé selon la revendication 2, **caractérisé en ce que**, lorsqu'à l'étape e), l'étiquette suivante (4B) avec l'étiquette précédente (4A) qui y est fixée est retirée avec la bande de support à l'encontre du sens d'avancement dans le dispositif d'impression et de distribution (1), les étiquettes sont pressées sur la bande de support située en dessous de sorte que les étiquettes adhèrent solidement l'une sur l'autre.

4. Procédé selon la revendication 2 ou 3, **caractérisé en ce qu'**avant l'étape g), les étapes d) à f) sont répétées pour au moins une autre étiquette à ajouter de manière décalée à l'assemblage de sorte que plus de deux étiquettes soient guidées vers la surface (17) de l'objet de manière fixée en décalage l'une sur l'autre à l'étape g).

5. Procédé selon la revendication 4, **caractérisé en ce que** la première étiquette est imprimée à l'étape b).

6. Procédé selon la revendication 5, **caractérisé en ce que** chaque étiquette suivante est imprimée à l'étape e) après le retrait dans le dispositif d'impression et de distribution (1).

7. Procédé selon la revendication 6, **caractérisé en ce qu'**à l'étape e), seule la section de l'étiquette suivante (4B), qui n'est pas recouverte par l'étiquette précédente (4A), est encore imprimée.

8. Procédé selon la revendication 2 ou 3, **caractérisé en ce que** l'assemblage des étiquettes fixées l'une sur l'autre en décalage n'est imprimé qu'une fois lors de la dernière exécution de l'étape e) après le retrait de l'assemblage dans le dispositif d'impression et de distribution (1).

9. Procédé selon l'une quelconque des revendications 1 à 4, **caractérisé en ce que** chaque étiquette est imprimée lorsqu'elle est déplacée pour la première fois dans le sens d'avancement (18) à travers le dispositif d'impression et de distribution (1).

10. Procédé selon l'une quelconque des revendications 1 à 9, **caractérisé en ce que** le dispositif de retenue (11) comprend un dispositif d'aspiration de sorte que l'étiquette ou l'assemblage - à l'étape c) ou à l'étape f) - soit saisi(e) et soutenu(e) par le dispositif d'aspiration s'appliquant sur la face supérieure de l'étiquette.

11. Procédé selon l'une quelconque des revendications 1 à 10, **caractérisé en ce que** le dispositif de retenue (11) avec l'assemblage soutenu des étiquettes fixées l'une sur l'autre en décalage est abaissé à l'étape g) sur la surface (17) de l'objet et presse l'assemblage sur la surface.

12. Procédé pour appliquer des étiquettes sur une surface (17) d'un objet (16), dans lequel :
a) une pluralité d'étiquettes (4A à 4D) imprimables sur leur face supérieure et pourvues sur leur face inférieure d'une couche adhésive, de taille prédéfinie, est préparée sur une bande de support (5),
b) la bande de support (5) avec les étiquettes (4A à 4D) est guidée à travers un dispositif d'impression et de distribution (1), imprimée, guidée autour d'une arête de distribution (7) et déplacée dans un sens d'avancement (18) tel qu'une première étiquette (4) imprimée se trouvant sur l'arête de distribution (7) soit détachée de la bande de support (5),
c) la première étiquette (4A) détachée est saisie par un dispositif de retenue (11) et guidée vers la surface (17) de l'objet (16) de sorte que la première étiquette (4A) soit appliquée dans une première position sur la surface (17),
d) la bande de support (5) avec les étiquettes (4A à 4D) est guidée à travers le dispositif d'impression et de distribution (1) et autour de l'arête de distribution (7) et est déplacée dans le sens d'avancement (18) de manière à détacher de la bande de support (5) une étiquette suivante (4B) imprimée se trouvant sur l'arête de distribution (7), et
e) l'étiquette suivante (4B) détachée est saisie par le dispositif de retenue (11) et guidée vers la surface (17) de l'objet (16) de sorte que l'étiquette suivante (4B) soit appliquée dans une deuxième position décalée de la première position sur la surface (17),
dans lequel le dispositif d'impression et de distribution (1), le dispositif de retenue (11) et un dispositif de transport (15) positionnant l'objet (16) sont commandés par un dispositif de commande en fonction de la taille prédéfinie des étiquettes de sorte qu'aux étapes c) et e), le dispositif de retenue soit respectivement positionné lors de la saisie de la première étiquette et de l'étiquette suivante et/ou que le dispositif de retenue et l' obj et soient positionnés l'un par rapport à l'autre lors de l'application des étiquettes de manière à appliquer les étiquettes se chevauchant l'une l'autre en décalage prédéfini sur la surface (17) de l'objet (16).

13. Procédé selon la revendication 12, **caractérisé en ce que** les étapes d) et e) sont répétées pour d'autres étiquettes de sorte que plus de deux étiquettes (4A à 4D) soient appliquées en décalage sur la surface (17) .

14. Procédé selon la revendication 12 ou 13, **caractérisé en ce que** le dispositif de retenue est toujours guidé sur le même chemin vers la surface de l'objet et **en ce que** le dispositif de retenue et l'objet sont positionnés l'un par rapport à l'autre en positionnant l'objet au moyen du dispositif de transport.

15. Procédé selon la revendication 12 ou 13, **caractérisé en ce que** le dispositif de retenue est positionné lors de la saisie de la première étiquette et de l'étiquette suivante respectivement de manière différente par rapport à l'arête de distribution de sorte que les étiquettes soient appliquées en décalage prédéfini sur la surface de l'objet.
